# EUROPÄISCHE PATENTSCHRIFT

(11) **EP 0 213 348 B1**
(45) Veröffentlichungstag und Bekanntmachung des Hinweises auf die Patenterteilung: **19.11.1992**
(21) Anmeldenummer: 86109718.6
(22) Anmeldetag: 16.07.1986
(51) Int. Cl.: F21M 3/08

(54) **Scheinwerfer für Abblendlicht oder Nebellicht von Kraftfahrzeugen**
Dipped light headlamp or fog lamp for motor vehicles
Phare de croisement ou de brouillard pour automobiles

(30) Priorität: 31.08.1985 DE 3531224
(43) Veröffentlichungstag der Anmeldung: 11.03.1987
(73) Patentinhaber: ROBERT BOSCH GMBH, 70442 Stuttgart (DE)
(72) Erfinder: Lietar, Christian, CH-1110 Morges (CH); Perthus, Peter, D-7000 Stuttgart 30 (DE)

(56) Entgegenhaltungen:
- DE-B- 1 037 983
- FR-A- 2 554 547
- US-A- 3 492 474

## Beschreibung

Die Erfindung betrifft einen Scheinwerfer für Abblendlicht oder Nebellicht von Kraftfahrzeugen nach der Gattung des Anspruchs 1.

Ein solcher Scheinwerfer ist durch die DE 33 34 459 A1 bekannt. Dieser Scheinwerfer weist einen Reflektor auf, dessen axiale Längsschnitte Kurven höherer Ordnung, insbesondere Ellipsen sind. Im Bereich des inneren Reflektorbrennpunkts ist eine Lichtquelle angeordnet. In Lichtrichtung vom Reflektorscheitel entfernt ist eine Blende angeordnet, deren optisch wirksame Kante die Helldunkelgrenze des Lichtbündels bildet. In Lichtrichtung von der Blende entfernt ist ein Objektiv angeordnet, durch das die Blendenkante abgebildet wird. Diese Art von Scheinwerfern wirkt nach einem Projektionsprinzip, wobei die Form der Helldunkelgrenze durch die Blendenkante bestimmt wird und die Lichtverteilung durch das Objektiv. Das Lichtbündel dieses bekannten Scheinwerfers weist eine große Reichweite auf und leuchtet auch die Fahrbahnränder in großer Entfernung vom Fahrzeug sowie den Nahbereich vor dem Fahrzeug ausreichend aus. Die Fahrbahnränder im Nahbereich des Fahrzeugs, insbesondere der Fahrbahnrand der Gegenverkehrsseite, werden durch das Lichtbündel jedoch nicht ausreichend beleuchtet.

Durch die US-A 3 492 474 ist ein Scheinwerfer bekannt, der nach dem Reflexionsprinzip wirkt und einen Reflektor aufweist, der in axialen Längsschnitten Kurven höherer Ordnung enthält und in den eine Lichtquelle eingesetzt ist. Insbesondere enthält der Reflektor in der horizontalen Mittelebene eine Hyperbel und in der vertikalen Mittelebene eine Parabel. In zur optischen Achse des Reflektors senkrechten Schnittebenen liegende Linien des Reflektors weisen dabei einen ovalen Verlauf auf. Der Verlauf der Linien ist oberhalb und unterhalb der optischen Achse unterschiedlich. Durch diese Ausbildung des Reflektors soll ein stark horizontal gestreutes Lichtbündel erzeugt werden, so daß der Scheinwerfer keine Streuscheibe mehr aufzuweisen braucht. Der Wirkungsgrad dieses Scheinwerfers ist wegen der hyperbolischen Krümmung des Reflektors nicht gut, da durch diesen das von der Lichtquelle ausgesandte Licht nur über einen kleinen Raumwinkel erfäßt wird Außerdem weist das von diesem Scheinwerfer erzeugte Lichtbündel keine scharfe Helldunkelgrenze auf.

Der Erfindung liegt die Aufgabe zugrunde, einen nach dem Projektionsprinzip wirkenden Scheinwerfer, wie er beispielsweise durch die vorstehend genannte DE 33 34 459 A1 bekannt ist, so weiterzubilden, daß das von diesem erzeugte Lichtbündel auch die Fahrbahnränder im Nahbereich vor dem Fahrzeug, insbesondere auf der Gegenverkehrsseite, ausreichend ausleuchtet.

Diese Aufgabe wird durch die Merkmale sowohl des Anspruchs 1 als auch des Anspruchs 5 gelöst.

Vorteilhafte Weiterbildungen der Erfindung sind in den Unteransprüchen beschrieben.

### Zeichnung

Zwei Ausführungsbeispiele der Erfindung sind in der Zeichnung dargestellt und in der Figurenbeschreibung näher erläutert. Es zeigen jeweils in schematischer, nicht maßstäblicher Darstellung: Figur 1 das erste Ausführungsbeispiel in Vertikalschnitt; Figur 2 drei durch die Schnittebenen 22 bis 24 in Figur 1 gebildete Schnittlinien des Reflektors; Figur 3 das zweite Ausführungsbeispiel in Schnitt rechtwinklig zur Reflektorachse; und Figur 4 die Lichtverteilung beider Abblendlichtscheinwerfer auf der Fahrbahn.

### Beschreibung der Ausführungsbeispiele

Der Abblendlichtscheinwerfer in Figur 1 hat einen Reflektor 10 mit dem Scheitel 16 und einer im Bereich des Brennpunktes angeordneten Lichtquelle 6 und eine Achse 8. Die Meridianschnitte (die Achse 8 enthaltende Axialschnitte) sind Kurven höherer Ordnung. Vor dem Reflektor 10 ist eine Blende 2 angeordnet, deren optisch wirksame Kante 3 die Helldunkelgrenze des Abblendlichtes bildet, und davor befindet sich ein Objektiv 4, welches das im wesentlichen vom Reflektor 10 und der Blende 2 gebildete Abblendlichtbündel auf der nicht dargestellten Fahrbahn abbildet.

Der Reflektor 10 ist bezüglich der Achse 8, welche die Horizontalmittelebene 17 enthält, gemäß Figur 2 folgendermaßen unsymmetrisch ausgebildet: Linien des Reflektors 10, die von zur Reflektorachse 8 senkrechten Schnittebenen 22 bis 24 gebildet sind, bestehen aus einer oberen Ellipsenhälfte 12 bis 14 und einer unteren Ellipsenhälfte 12' bis 14'. Jeweils beide Ellipsenhälften haben eine gemeinsame große Achse "2a", die bezüglich der Achse 8 nach oben hin versetzt ist. Die kleine Halbachse "b" jeder Ellipsenhälfte 12 bis 14, 12' bis 14' liegt in der die Achse 8 enthaltenden Vertikalmittelebene 15 des Reflektors 10. Dabei ist der Normalabstand (kürzester Abstand) der großen Achse "2a" jeweils beider Ellipsenhälften 12 bis 14, 12' bis 14' von der Achse 8 eine Funktion des Abstandes der zugehörigen Schnittebene 22 bis 24 vom Scheitel 16 des Reflektors 10; in einer besonderen Ausführung ist der Normalabstand proportional dem Quadrat des Abstandes der zugehörigen Schnittebene 22 bis 24 vom Scheitel 16 des Reflektors 10.

Das zweite Ausführungsbeispiel in Figur 3 zeigt den Reflektor 30, der ebenfalls bezüglich der Achse 8 und mithin der Horizontalmittelebene 17 unsymmetrisch ist und eine linke Ellipsenhälfte 31 sowie eine rechte Ellipsenhälfte 31' aufweist. Beide Hälften sind zum einen durch die die Achse 8 enthaltende Vertikalmittelebene 15 getrennt und zum andern um die Reflektorachse 8 derart geschwenkt, daß jeweils der Endpunkt 32 beider großen Halbachsen "a" oberhalb der Horizontalmittelebene 17 angeordnet ist.

Dabei ist der Schwenkwinkel 33 der linken Ellipsenhälfte 31 gleich dem Schwenkwinkel 33 der rechten Ellipsenhälfte 31' des Reflektors 10, wobei der Schwenkwinkel 33 beider Seitenhälften eine Funktion des Abstandes der zugehörigen Schnittebene 22 bis 24 (Figur 1) zum Scheitel 16 des Reflektors 30 ist. Alternativ können beide Schwenkwinkel unterschiedlich groß scin. Um jeweils den Winkel 33 geschwenkte Ellipsenhälften 31, 31' ist deren Lichtaustrittskante 37, 37' strichliert dargestellt.

Den durch das Schwenken unteren, offenen Bereich zwischen der linken und rechten Ellipsenhälfte 31, 31' des Reflektors 30 schließt ein Zwickel 34. Den oberen sich überlappenden Abschnitt der linken und rechten Seitenhälfte 31, 31' des Reflektors 30 ersetzt - von einer gemeinsamen Tangente 35 an - ein Zwickel 36. Dabei sind der obere und untere Zwickel 36, 34 ein Teil entweder einer Ebene oder einer Kugelfläche oder eines Ellipsoides.

Figur 4 zeigt die durch vier Isoluxlinien 40 dargestellte Lichtverteilung des Abblendlichtes der vorbeschriebenen Scheinwerfer auf einem Meßschirm. Dargestellt ist die Horizontalmittelbene HH, die Vertikalmittelebene VV und deren Schnittpunkt HV (Fluchtpunkt) sowie der linke und rechte Rand 41, 42 der Fahrbahn. Die Lichtverteilung 40 begrenzt nach oben hin die durch die optisch wirksame Kante 3 (Figur 1) gebildete Helldunkelgrenze 43. Aus Figur 4 ist ersichtlich, daß beide Ränder 41, 42 der Fahrbahn insbesondere im Nahbereich des Kraftfahrzeuges ausreichend und intensiv ausgeleuchtet sind.

## Patentansprüche

1. Scheinwerfer für Abblendlicht oder Nebellicht von Kraftfahrzeugen mit einem Reflektor (10), dessen axiale Längsschnitte Kurven höherer Ordnung sind, mit einer Lichtquelle (6) im Bereich des Reflektorbrennpunkts, mit einer in Lichtrichtung vom Reflektorscheitel (16) entfernt angeordneten Blende (2), deren optisch wirksame Kante (3) die Helldunkelgrenze des Lichtbündels bildet und mit einem in Lichtrichtung von der Blende (2) entfernt angeordneten, die Blendenkante (3) abbildenden Objektiv (4), dadurch gekennzeichnet, daß der Reflektor (10) bezüglich der optischen Achse (8) derart unsymmetrisch ausgebildet ist, daß Linien des Reflektors (10), die in zur optischen Achse (8) senkrechten Schnittebenen (22 bis 24) enthalten sind, aus jeweils einer oberen Ellipsenhälfte (12 bis 14) und einer von dieser verschiedenen unteren Ellipsenhälfte (12' bis 14') bestehen, wobei jeweils beide Ellipsenhälften eine gemeinsame große Halbachse (a), jedoch unterschiedliche kleine Halbachsen (b) aufweisen.

2. Scheinwerfer nach Anspruch 1, dadurch gekennzeichnet, daß die gemeinsame große Halbachse (a) jeweils zweier Ellipsenhälften (12 bis 14, 12' bis 14') bezüglich der optischen Achse (8) des Reflektors (10) nach oben hin versetzt ist und daß die kleinen Halbachsen (b) der Ellipsenhälften in der die optische Achse (8) enthaltenden Vertikalmittelebene (15) des Reflektors (10) liegen.

3. Scheinwerfer nach Anspruch 2, dadurch gekennzeichnet, daß der Normalabstand der gemeinsamen großen Halbachsen (a) jeweils zweier Ellipsenhälften (12 bis 14, 12' bis 14') von der optischen Achse (8) eine Funktion des Abstands der zugehörigen Schnittebene (22 bis 24) vom Reflektorscheitel (16) ist.

4. Scheinwerfer nach Anspruch 3, dadurch gekennzeichnet, daß der Normalabstand dem Quadrat des Abstands der zugehörigen Schnittebene (22 bis 24) vom Reflektorscheitel (16) proportional ist.

5. Scheinwerfer für Abblendlicht oder Nebellicht von Kraftfahrzeugen mit einem Reflektor (30), dessen axiale Längsschnitte Kurven höherer Ordnung sind, mit einer Lichtquelle (6) im Bereich des Reflektorbrennpunkts, mit einer in Lichtrichtung vom Reflektorscheitel (16) entfernt angeordneten Blende (2), deren optisch wirksame Kante (3) die Helldunkelgrenze des Lichtbündels bildet und mit einem in Lichtrichtung von der Blende (2) entfernt angeordneten, die Blendenkante (3) abbildenden Objektiv (4), dadurch gekennzeichnet, daß der Reflektor (30) bezüglich der optischen Achse (8) derart unsymmetrisch ausgebildet ist, daß Linien des Reflektors (30), die in zur optischen Achse (8) senkrechten Schnittebenen (22 bis 24) enthalten sind, aus je einer linken Ellipsenhälfte (31) und einer rechten Ellipsenhälfte (31') bestehen, die beide durch die die optische Achse (8) enthaltende Vertikalmittelebene (15) getrennt sind, wobei beide Ellipsenhälften (31,31') um die optische Achse (8) derart geschwenkt sind, daß jeweils der Endpunkt (32) der großen Halbachsen (a) beider Ellipsenhälften oberhalb der Horizontalmittelebene (17) angeordnet sind.

6. Scheinwerfer nach Anspruch 5, dadurch gekennzeichnet, daß die Schwenkwinkel (33) der linken und rechten Ellipsenhälfte (31,31') unterschiedlich groß sind.

7. Scheinwerfer nach Anspruch 5, dadurch gekennzeichnet, daß die Schwenkwinkel (33) der linken und rechten Ellipsenhälfte (31,31') gleich groß sind.

8. Scheinwerfer nach Anspruch 5, dadurch gekennzeichnet, daß die Schwenkwinkel (33) der linken und rechten Ellipsenhälfte (31,31') eine Funktion des Abstands der zugehörigen Schnittebene (22 bis 24) vom Reflektorscheitel (16) sind.

9. Scheinwerfer nach einem der Ansprüche 5 bis 8, dadurch gekennzeichnet, daß der durch das Schwenken der beiden Ellipsenhälften (31,31') offene untere Bereich des Reflektors (30) mittels eines Zwickels (34) geschlossen ist.

10. Scheinwerfer nach einem der Ansprüche 5 bis 9, dadurch gekennzeichnet, daß in einem oberen Bereich des Reflektors (30), in dem sich die beiden Ellipsenhälften (31,31') überlappen würden, diese von einer gemeinsamen Tangente an durch einen Zwickel (36) ersetzt sind.

11. Scheinwerfer nach Anspruch 9 oder 10, dadurch gekennzeichnet, daß der obere und der untere Zwickel (36,34) Teil einer Ebene, einer Kugelfläche oder eines Ellipsoids sind.

## Claims

1. Headlight for a dipped beam or fog light of motor vehicles, having a reflector (10) whose axial longitudinal sections are higher-order curves, having a light source (6) in the region of the reflector focus, having a shutter (2) which is arranged at a distance from the reflector apex (16) in the direction of light and whose optically effective edge (3) forms the light/dark boundary of the light beam, and having an objective lens (4) which is arranged at a distance from the shutter (2) in the direction of light and forms an image of the shutter edge (3), characterised in that the reflector (10) is constructed asymmetrically with respect to the optical axis (8) in such a manner that lines of the reflector (10) which are contained in section planes (22 to 24) at right angles to the optical axis (8) in each case consist of an upper ellipse half (12 to 14) and a lower ellipse half (12' to 14'), which differs from the said upper half, both ellipse halves in each case having a common major half-axis (a), but different minor half-axes (b).

2. Headlight according to Claim 1, characterised in that the common major half-axis (a) of two respective ellipse halves (12 to 14, 12' to 14') is offset upwards with respect to the optical axis (8) of the reflector (10), and in that the minor half-axes (b) of the ellipse halves lie in the vertical centre plane (15) of the reflector containing the optical axis (8).

3. Headlight according to Claim 2, characterised in that the perpendicular distance between the common major half-axes (a) of the two respective ellipse halves (12 to 14, 12' to 14') and the optical axis (8) is a function of the distance between the associated section plane (22 to 24) and the reflector apex (16).

4. Headlight according to Claim 3, characterised in that the perpendicular distance is proportional to the square of the distance between the associated section plane (22 to 24) and the reflector apex (16).

5. Headlight for a dipped beam or fog light of motor vehicles, having a reflector (30) whose axial longitudinal sections are higher-order curves, having a light source (6) in the region of the reflector focus, having a shutter (2) which is arranged at a distance from the reflector apex (16) in the direction of light and whose optically effective edge (3) forms the light/dark boundary of the light beam, and having an objective lens (4) which is arranged at a distance from the shutter (2) in the direction of light and forms an image of the shutter edge (3), characterised in that the reflector (30) is constructed asymmetrically with respect to the optical axis (8) in such a manner that lines of the reflector (30) which are contained in section planes (22 to 24) at right angles to the optical axis (8) in each case consist of a left ellipse half (31) and a right ellipse half (31'), the two of which are separated by a vertical centre plane (15) containing the optical axis (8), the two ellipse halves (31, 31') being pivoted about the optical axis (8) in such a manner that the respective end point (32) of the major half-axes (a) of both ellipse halves are (sic) arranged above the horizontal centre plane (17).

6. Headlight according to Claim 5, characterised in that the pivoting angles (33) of the left and right ellipse halves (31, 31') are of different size.

7. Headlight according to Claim 5, characterised in that the pivoting angles (33) of the left and right ellipse halves (31, 31') are of equal size.

8. Headlight according to Claim 5, characterised in that the pivoting angles (33) of the left and right ellipse halves (31, 31') are a function of the distance between the associated section plane (22 to 24) and the reflector apex (16).

9. Headlight according to one of Claims 5 to 8, characterised in that the lower region of the reflector (30), which is open as a result of the pivoting of the two ellipse halves (31, 31'), is closed by means of a gusset (34).

10. Headlight according to one of Claims 5 to 9, characterised in that, in the upper region of the reflector (30), in which the two ellipse halves (31, 31') are intended to overlap, said ellipse halves are replaced, from a common tangent, by a gusset (36).

11. Headlight according to Claim 9 or 10, characterised in that the upper and lower gussets (36, 34) are part of a plane, of a spherical surface or of an ellipsoid.

## Revendications

1. Phare pour la lumière de croisement ou la lumière de brouillard de véhicules automobiles, avec un réflecteur (10) dont les coupes longitudinales axiales sont des courbes d'ordre élevé, avec une source de lumière (6) au voisinage du foyer du réflecteur, avec un écran (2) disposé à une certaine distance dans la direction de la lumière à partir du sommet (16) du réflecteur, et dont le bord optiquement efficace (3) forme la limite clair-obscur du faisceau lumineux, et avec un objectif (4) disposé dans la direction de la lumière à une certaine distance de l'écran (2) et qui projette l'image du bord (3) de l'écran, phare caractérisé en ce que le réflecteur (10) est réalisé de façon asymétrique par rapport à l'axe optique (8) de sorte que les courbes du réflecteur (10) qui sont contenues dans des plans de coupe (22 à 24) perpendiculaires à l'axe optique (8) sont constituées par respectivement une moitié d'ellipse supérieure (12 à 14) et par une moitié d'ellipse inférieure (12' à 14') différente des précédentes, tandis que respectivement deux moitiés d'ellipses comportent un demi grand axe commun (a) mais des demis petits axes (b) différents.

2. Phare selon la revendication 1, caractérisé en ce que les demis grands axes communs (a) de respectivement deux moitiés d'ellipses (12 à 14, 12' à 14') sont décalés vers le haut par rapport à l'axe optique (8) du réflecteur (10), et en ce que les demis petits axes (b) des moitiés d'ellipses se situent dans le plan médian vertical (15), contenant l'axe optique (8), du réflecteur (10).

3. Phare selon la revendication 2, caractérisé en ce que la distance normale entre les demis grands axes communs (a) de respectivement deux moitiés d'ellipses (12 à 14, 12' à 14') et l'axe optique (8) est une fonction de la distance entre le plan de coupe correspondant (22 à 24) et le sommet (16) du réflecteur.

4. Phare selon la revendication 3, caractérisé en ce que la distance normale est proportionnelle au carré de la distance entre le plan de coupe correspondant (22 à 24) et le sommet (16) du réflecteur.

5. Phare pour lumière de croisement ou lumière de brouillard de véhicules automobiles, avec un réflecteur (30) dont les coupes longitudinales axiales sont des courbes d'ordre élevé, avec une source de lumière (6) au voisinage du foyer du réflecteur, avec un écran (2) disposé à une certaine distance du sommet (16) du réflecteur dans la direction de la lumière, et dont le bord optiquement efficace (3) forme la limite clair-obscur du faisceau lumineux, et avec un objectif (4) disposé à une certaine distance de l'écran (2) dans la direction de la lumière, et qui projette l'image du bord (3) de l'écran, phare caractérisé en ce que le réflecteur (30) est asymétrique par rapport à l'axe optique (8) de sorte que les courbes du réflecteur 30 qui sont contenues dans les plans de coupe (22 à 24) perpendiculaires à l'axe optique (8) sont constituées chacune par une moitié gauche d'ellipse (31) et une moitié droite d'ellipse (31'), qui sont séparées l'une de l'autre par le plan vertical médian (15) contenant l'axe optique (8), tandis que les deux moitiés d'ellipse (31, 31') ont pivoté autour de l'axe optique (8), de sorte que les points terminaux (32) des demi grands axes (a) des deux moitiés d'ellipse sont disposés au-dessus du plan médian horizontal (17).

6. Phare selon la revendication 5, caractérisé en ce que les angles de pivotement (33) des moitiés d'ellipse gauche et droite (31, 31') sont de grandeurs différentes.

7. Phare selon la revendication 5, caractérisé en ce que les angles de pivotement (33) des moitiés d'ellipse gauche et droite (31, 31') sont de même grandeur.

8. Phare selon la revendication 5, caractérisé en ce que les angles de pivotement (33) des moitiés d'ellipse gauche et droite (31, 31') sont une fonction de la distance entre le plan de coupe correspondant (22 à 24) et le sommet (16) du réflecteur.

9. Phare selon une des revendications 5 à 8, caractérisé en ce que la zone inférieure du réflecteur (30) ouverte du fait du pivotement des deux moitiés d'ellipse (31, 31') est fermée au moyen d'un gousset (34).

10. Phare selon une des revendications 5 à 9, caractérisé en ce que dans une zone supérieure du réflecteur (30), dans laquelle les deux moitiés d'ellipse (31, 31') se seraient chevauchées, elles sont remplacées par un gousset (36) formant une tangente commune.

11. Phare selon la revendication 9 ou la revendication 10, caractérisé en ce que le gousset supérieur et le gousset inférieur (36, 34) sont une partie d'un plan, d'une surface sphérique ou d'un ellipsoïde.
